# FASCICULE DE BREVET EUROPEEN

(11) **EP 1 597 002 B1**
(45) Date de publication et mention de la délivrance du brevet: **31.05.2006**
(21) Numéro de dépôt: 04711629.8
(22) Date de dépôt: 17.02.2004
(51) Int. Cl.: B22D 5/00

(54) **LINGOTIERE A METAUX A REFROIDISSEMENT RAPIDE ET LINGOTS SUSCEPTIBLES D ETRE OBTENUS AVEC CELLE-CI**
KOKILLE ZUM ABSCHRECKEN VON METALLEN UND SO ERHALTENE BLÖCKE
INGOT MOULD FOR QUENCHING METALS AND INGOTS THUS OBTAINED

(30) Priorité: 18.02.2003 FR 0301912
(43) Date de publication de la demande: 23.11.2005
(73) Titulaire: ALUMINIUM PECHINEY, 75218 Paris Cedex 16 (FR)
(72) Inventeur: SPADONE, Thomas, 04504-010 Sao Paulo (BR); REY-FLANDRIN, Robert, F-38960 Saint-Etienne-De-Crossey (FR)
(74) Mandataire: Marsolais, Richard
(86) Numéro de dépôt international: PCT/FR2004/000357
(87) Numéro de publication internationale: WO 2004/073904

(56) Documents cités:
- DE-C- 809 948
- FR-A- 2 678 185
- US-A- 1 410 417
- US-A- 1 745 475

## Description

### Domaine de l'invention

La présente invention concerne la fonderie des métaux non ferreux, notamment l'aluminium et ses alliages. Elle concerne tout particulièrement les lingots de métal, notamment les lingots empilables, et les lingotières qui permettent de les obtenir.

### Etat de la technique

Les lingots de métal sont produits par verse de métal liquide dans une lingotière de forme déterminée. Le métal liquide se refroidit, se solidifie et donne un lingot ayant la forme du volume intérieur de la lingotière.

Les lingots ont, pour la plupart, une forme qui permet leur stockage par empilage et la manutention des empilements obtenus. Les empilements peuvent être stabilisés par une ou plusieurs sangles. En général, les lingots sont également dotés de moyens pour limiter de volume des empilements et pour les auto-stabiliser. Ces moyens sont typiquement des éléments de verrouillage ("interlocking means" en anglais), tels que des éléments en saillie (tétons, bossages, plots,...) et des éléments en creux (encoches, rainures,...), qui coopèrent pour permettre à chaque lingot d'être retenu par les lingots voisins. Plusieurs formes de lingots et de lingotières ont été proposées, telles que celles décrites dans le brevet français FR 1 310 651 (correspondant au brevet américain US 3 161 477) de Pechiney, le brevet américain US 3 570 664 de l'American Magnesium Co., les brevets américains US 3 498 451 et US 3 671 204 de Ormet Corp., le brevet français FR 2 068 802 (correspondant à la demande britannique GB 1 315 134) d'Intalco Aluminum Corp., le brevet d'Union soviétique SU 1 065 076 de l'Institut de recherches scientifiques et d'études techniques de l'U.R.S.S. pour l'industrie de l'aluminium, du magnésium et des électrodes, et la demande française FR 2 678 185 de Sollac.

### Problème posé

La vitesse du processus de fabrication des lingots par refroidissement et solidification des lingots est un facteur déterminant de la productivité d'une fonderie. Ainsi, dans les chaînes de production industrielle de lingots de métal, l'évacuation de la chaleur du métal contenu dans les lingotières est généralement accélérée à l'aide d'un fluide de refroidissement, typiquement de l'eau, qui est mis en contact thermique avec la surface extérieure des lingotières. Toutefois, compte tenu de l'augmentation permanente de la capacité de production des usines de production de métal, notamment des usines de production d'aluminium par électrolyse, la fabrication des lingots peut devenir une étape limitant la production d'une usine. Il y a par conséquent une recherche permanente de solutions pour accélérer la fabrication des lingots, tout en préservant la qualité des lingots obtenus et la possibilité de les empiler de manière stable.

### Description de l'invention

L'invention a pour objet une lingotière à métaux, destinée à la fabrication de lingots par refroidissement et solidification d'une masse de métal liquide de volume initial Vo, comportant une surface intérieure de refroidissement S destinée à l'évacuation de tout ou partie de l'énergie thermique dégagée par la masse de métal liquide lors de son refroidissement et de sa solidification, et caractérisée en ce que la surface de refroidissement S possède une forme telle que, lors de la contraction du volume Vo de métal provoquée par son refroidissement et sa solidification, le métal reste en contact avec au moins 10 % de la surface S.

De préférence, le métal reste en contact avec au moins 15 % de la surface S, et de préférence encore au moins 20 % de la surface S.

Dans sa recherche de solutions au problème posé à l'invention, la demanderesse a constaté que, de manière inattendue, le temps de refroidissement effectif des lingots, depuis la verse du métal liquide dans la lingotière jusqu'à l'extraction du lingot solidifié, était en fait nettement plus long que ne le prévoyaient les estimations à partir de calculs thermiques et que l'importance de ce phénomène dépendait fortement de la forme même de la lingotière. Elle a alors eu l'idée que le rallongement du refroidissement était en fait en grande partie attribuable à un problème de contact thermique entre le métal et la lingotière et a noté que, contre toute attente, la contraction du métal lors de sa solidification produit, en de nombreux endroits, une légère séparation entre le lingot et la surface intérieure de la lingotière. Bien que faible, cette séparation crée une lame d'air qui réduit sensiblement les échanges thermiques entre le lingot et la paroi de lingotière. Les échanges thermiques ne se font alors pratiquement plus que sur des surfaces très restreintes à l'interface entre le lingot et la lingotière.

Dans un mode de réalisation préféré de l'invention, la lingotière à métaux est caractérisée en ce que la surface de refroidissement comprend au moins un élément de surface plan Si, formant de préférence tout ou partie du fond de la lingotière, en ce qu'il existe au moins un point C sur un plan Pi tangent à l'élément, ou à chaque élément, de surface Si tel que tous les segments de droite D reliant tout point R de la surface de refroidissement S au point C passent uniquement à l'intérieur de la lingotière, et en ce que l'aire totale de l'élément, ou des éléments, de surface Si est au moins égale à 10 % de la surface de refroidissement S.

De préférence, l'aire totale de l'élément, ou des éléments, de surface Si est au moins égale à 15 % de la surface de refroidissement S, et de préférence encore au moins égale à 20 % de la surface de refroidissement S.

L'invention a également pour objet un lingot en métal, susceptible d'être obtenu avec une lingotière selon l'invention, comportant une surface moulée Sm et une surface brute Sb, et caractérisé en ce que la surface moulée Sm comprend au moins un élément de surface plan Si, en ce qu'il existe au moins un point C sur un plan Pi tangent à l'élément, ou à chaque élément, de surface Si tel que tous les segments de droite D reliant tout point R de la surface moulée Sm au point C passent uniquement à l'intérieur du lingot, et en ce que l'aire totale de l'élément, ou des éléments, de surface Si est au moins égale à 10 % de la surface moulée Sm.

La surface moulée Sm correspond à la partie de la surface totale du lingot qui a été mise en forme par la lingotière, à savoir la surface initiale So. Le reste de la surface du lingot, ou surface brute Sb, correspond typiquement à la partie supérieure de la masse de métal liquide initiale.

De préférence, l'aire totale de l'élément, ou des éléments, de surface Si est au moins égale à 15 % de la surface moulée Sm, et de préférence encore au moins égale à 20 % de la surface moulée Sm.

L'invention a encore pour objet l'utilisation d'une lingotière selon l'invention pour la fabrication de lingots en métal.

L'invention a encore pour objet un procédé de fabrication de lingots en métal utilisant une lingotière selon l'invention.

L'invention est particulièrement adaptée à la fabrication de lingots en métal non ferreux, notamment en aluminium, en alliage d'aluminium, en magnésium, en alliage de magnésium, en zinc ou en alliage de zinc.

L'invention sera mieux comprise à l'aide des figures annexées et de la description détaillée ci-dessous qui en décrivent un mode de réalisation préféré.

Les figures 1 et 2 illustrent, vues en section longitudinale, deux lingotières typiques de l'art antérieur et l'effet de la contraction du métal au cours de son refroidissement et de sa solidification.

La figure 3 représente une lingotière selon l'invention.

La figure 4 illustre, vue en section longitudinale, une lingotière selon l'invention et l'effet de la contraction du métal au cours de son refroidissement et de sa solidification.

La figure 5 illustre des profils de lingotières selon des variantes de l'invention.

### Description détaillée de l'invention

Comme le montrent les figures annexées, une lingotière (1) comprend typiquement une paroi (2), généralement en métal et/ou en matériau réfractaire, et une ouverture (3) apte à permettre l'admission de métal liquide dans la lingotière. La paroi (2) définit un fond (4), des parois latérales (2') et des parois d'extrémité (2"). La paroi (2) possède une surface intérieure (5) et des éléments de forme (6, 7, 8) destinés à donner une forme déterminée au lingot. Ces éléments de forme permettent d'obtenir, notamment, des éléments de verrouillage ou de manutention du lingot.

Le métal liquide (10) remplit initialement un volume Vo et entre en contact avec la paroi (2) sur une partie So de la surface intérieure de refroidissement S. Le rapport entre l'aire Ao de la surface So et le volume Vo du métal liquide est alors élevé, soit typiquement de l'ordre de 0,5 cm⁻¹. Au cours du refroidissement et de la solidification, le métal se contracte (occupant un volume Vo' plus faible que Vo) et se détache de la paroi en plusieurs endroits, formant ainsi des lames d'air (9). Comme le montrent les figures 1 et 2, dans le cas des lingotières de l'art antérieur, l'aire Ar de la surface de contact résiduelle Sr est nettement plus faible que l'aire initiale Ao. La demanderesse estime que l'aire de la surface résiduelle obtenue avec les lingotières de l'art antérieur est nettement inférieure à 10 % de l'aire initiale (typiquement de l'ordre de 5 %). Par conséquent, une faible réduction du volume Vo conduit à une augmentation considérable de la résistance thermique.

Selon l'invention, il est possible de maintenir une surface de contact élevée, en dépit de la contraction du métal, grâce à l'utilisation d'une forme appropriée de la surface intérieure de la lingotière. De préférence, la forme est telle que, lors de la contraction du volume Vo de métal provoquée par son refroidissement et sa solidification, le métal reste en contact avec au moins 10 % de la surface de refroidissement S.

Dans un mode de réalisation préféré de l'invention, la lingotière à métaux (1), qui est destinée à la fabrication d'un lingot (11) par refroidissement et solidification d'une masse de métal liquide (10), comporte une paroi (2) et une ouverture (3), ladite paroi (2) définissant un fond (4) et une surface intérieure (5) dont une partie S, dite surface de refroidissement, est apte à évacuer tout ou partie de l'énergie thermique dégagée par la masse de métal (10) au cours de son refroidissement et de sa solidification, ladite paroi (2) comportant au moins un élément de forme (6, 7, 8) destiné à former au moins un élément de verrouillage, un élément d'empilement ou un élément de manutention sur le lingot (11), et est caractérisée en ce que la surface de refroidissement S comprend au moins un élément de surface plan Si formant tout ou partie du fond (4) de la lingotière (1), en ce qu'il existe au moins un point C sur un plan Pi tangent à l'élément, ou à chaque élément, de surface Si tel que tous les segments de droite D reliant tout point R de la surface de refroidissement S au point C passent uniquement à l'intérieur de la lingotière (1), et en ce que l'aire totale de l'élément, ou des éléments, de surface Si est au moins égale à 10 % de la surface de refroidissement S.

En d'autres termes, les segments de droite D ne touchent aucun autre point de la surface S, sauf ceux des éléments de surface Si.

De préférence, l'aire totale de l'élément, ou des éléments, de surface Si est au moins égale à 15 % de la surface S, et de préférence encore au moins égale à 20 % de la surface S.

L'impact de la contraction du métal provoquée par le refroidissement et la solidification du métal liquide (10), qui est initialement en contact avec une partie So de la surface de refroidissement S, peut être visualisée, de manière approximative, par une contraction homothétique de la surface So, d'une quantité K relativement faible par rapport au point C. On voit sur la figure 4 que, dans une lingotière selon l'invention, la contraction ne génère pas d'intersection entre la surface contractée So' ainsi obtenue et la surface So initiale et permet de maintenir pratiquement inchangée l'aire de chaque surface Si du fond (4) (dans le cas illustré à la figure 4, le fond comporte deux surfaces Si, qui sont identifiées par les repères S₁ et S₂ à la figure 3). En fait, la contraction homothétique maintient la surface contractée So' en contact avec le ou les éléments de surface Si par glissement dans leur plan Pi. Lorsqu'il y plus d'un élément de surface Si, le point C se trouve à l'intersection des plans respectifs P₁, P₂,..., tel qu'illustré à la figure 3.

L'effet de la gravitation est pris en compte par le fait que le ou les éléments de surface Si sont situés au fond de la lingotière. En pratique, le point C est de préférence tel que le centre de masse du volume contracté Vo', correspondant à la surface contractée So', est au point le plus bas possible par rapport au sens d'utilisation normal de la lingotière, c'est-à-dire qu'il n'est pas possible de déplacer verticalement vers le bas la surface contractée So' sans produire une intersection entre So' et la surface intérieure (5) de la lingotière. En d'autres termes, la contraction homothétique laisse la surface contractée So' au niveau gravitationnel le plus bas par rapport au sens d'utilisation de la lingotière. Les lingotières selon l'invention permettent ainsi de maintenir une surface de contact résiduelle nettement plus grande que les lingotières de l'art antérieur.

La valeur exacte de la quantité K, appelée « rapport d'homothétie », n'est pas critique pour le fonctionnement de l'invention, du moment qu'elle est représentative des valeurs de contraction thermiques obtenues avec les métaux. Il est suffisant d'utiliser un rapport d'homothétie K inférieur à environ 1 % pour déterminer les formes de surface de refroidissement appropriées. Les contractions de volume du métal, de Vo à Vo', représentées dans les figures annexées ont été volontairement exagérées afin de mieux illustrer le principe de l'invention.

Les éléments de surface Si sont avantageusement inclinés d'un angle αᵢ par rapport au niveau normal N initial du métal liquide (10). Ledit niveau N est typiquement parallèle au bord extérieur (16) de l'ouverture (3) de la lingotière (1). L'angle αᵢ est de préférence inférieur à 30°, et de préférence inférieur à 20°, afin d'optimiser le volume du lingot tout en libérant un espace sous celui-ci qui permet de passer une sangle lors de l'empilement des lingots obtenus.

Afin de former les éléments de forme (6, 7, 8, 14, 15), la surface de refroidissement S comporte normalement plus de 5 éléments de surface distincts, à savoir au moins deux parois latérales (2'), deux parois d'extrémité (2") et un fond (4). Par exemple, la lingotière illustrée à la figure 3 comporte au moins 10 éléments de surface distincts (en incluant les parois latérales (2')).

La lingotière selon l'invention comporte typiquement un nombre pair d'éléments de surface Si. Le nombre d'éléments de surface Si est de préférence égal à 2 (tel qu'illustré aux figures 3 et 4) afin de simplifier sa réalisation et d'obtenir plus facilement une très grande surface de contact résiduelle. Les éléments de surface Si sont de préférence jointifs (tel qu'illustré à la figure 3) afin de permettre de maximiser la surface contact résiduelle.

La figure 3 illustre un mode de réalisation de l'invention, particulièrement avantageux, dans lequel il y a deux éléments de surface Si, dénotée S₁ et S₂, qui ne sont pas dans le même plan et qui se croisent au point C. La figure 5 illustre des variantes de l'invention dans lesquelles le fond (4) comporte des éléments de forme supplémentaires (14, 15).

Les éléments de surface Si peuvent avoir des aires Ai différentes et être inclinés d'un angle αᵢ différent. Afin de simplifier la réalisation et l'utilisation de la lingotière selon l'invention, celle-ci possède avantageusement un axe principal A et un plan de symétrie B perpendiculaire à son axe principal A, et le point C se situe dans le plan de symétrie B. Dans ce mode de réalisation, l'angle αᵢ est le même pour les éléments de surface Si disposés symétriquement. Dans ce cas, le bord extérieur (16) de l'ouverture (3) de la lingotière (1) est de préférence sensiblement droit et perpendiculaire au plan B et le niveau normal N initial du métal liquide (10) est sensiblement parallèle audit bord extérieur (16).

De préférence, aucun des angles entre les éléments de la surface intérieure de la lingotière n'est inférieur à 90° afin d'éviter de former des zones de blocage du lingot dans la lingotière qui gêneraient son extraction.

Les éléments de verrouillage comprennent typiquement des éléments en saillie (tétons, bossages, plots,...) et des éléments en creux (encoches, rainures,...), qui coopèrent pour permettre à chaque lingot d'être retenu par les lingots voisins. Les éléments d'empilement comprennent typiquement des éléments en saillie ou en creux (tels que des enfoncements) qui permettent d'empiler les lingots de manière optimale et/ou qui permettent de placer des moyens de stabilisation de l'empilement, tels que des sangles. Les éléments de manutention comprennent typiquement des éléments en saillie et/ou en creux qui forment des moyens de préhension, tels que des "oreilles" ou des poignées.

L'invention a également pour objet un lingot (11) en métal comportant une surface moulée Sm et une surface brute Sb, comportant au moins un élément choisi parmi les éléments de verrouillage, les éléments d'empilement et les éléments de manutention, et caractérisé en ce que la surface moulée Sm comprend au moins un élément de surface plan Si, en ce qu'il existe au moins un point C sur un plan Pi tangent à l'élément, ou à chaque élément, de surface Si tel que tous les segments de droite D reliant tout point R de la surface moulée Sm au point C passent uniquement à l'intérieur du lingot (11), et en ce que l'aire totale de l'élément, ou des éléments, de surface Si est au moins égale à 10 % de la surface moulée Sm.

Ainsi, à l'image du cas de la lingotière selon l'invention, une contraction homothétique de la surface Sm, d'une quantité K déterminée par rapport au point C, ne génère pas d'intersection entre la surface contractée Sm' ainsi obtenue et la surface moulée Sm.

De préférence, l'aire totale de l'élément, ou des éléments, de surface Si est au moins égale à 15 % de la surface moulée Sm, et de préférence encore au moins égale à 20 % de la surface moulée Sm.

Chaque élément de surface Si est avantageusement incliné d'un angle αᵢ par rapport à la surface brut Sb du lingot, ce qui permet d'optimiser le volume du lingot tout en libérant un espace sous celui-ci qui permet de passer une sangle lors de l'empilement des lingots. L'angle αᵢ est de préférence inférieur à 30°, et de préférence encore inférieur à 20°. La demanderesse a noté que l'espace libre ainsi obtenu était particulièrement avantageux car il permet d'utiliser une sangle en matériau souple, tel que le polyester, qui assure une bonne tenue de l'empilement, lorsque les lingots sont empilés, sans risquer qu'elle s'use lors de la manutention de l'empilement. En effet, en l'absence de cet espace libre, la sangle peut frotter sur le sol et s'user par abrasion. Il est généralement suffisant que la profondeur H de l'espace libre sous le lingot obtenu soit compris entre 6 et 12 mm pour un lingot d'une longueur totale de 70 cm environ.

Le lingot selon l'invention comporte typiquement un nombre pair d'éléments de surface Si, et de préférence deux éléments de surface Si afin de simplifier sa fabrication. Dans ce dernier cas, les deux éléments de surface Si sont typiquement jointifs.

Dans un mode de réalisation avantageux de l'invention, le lingot possède un axe principal A et un plan de symétrie B perpendiculaire à son axe principal A, et le point C se situe dans le plan de symétrie B. Dans ce mode de réalisation, l'angle αᵢ est le même pour les éléments de surface Si disposés symétriquement. Le nombre d'éléments de surface Si est de préférence égal à 2 (tel qu'illustré aux figures 3 à 5). Les éléments de surface Si sont de préférence jointifs (tel qu'illustré aux figures 3 et 4).

De manière à faciliter la manutention des lingots selon l'invention, ceux-ci comprennent de préférence des éléments de manutention (13), typiquement deux éléments d'extrémité, appelés « oreilles », tel qu'illustré à la figure 4.

Le lingot selon l'invention, qui est typiquement un lingot empilable, peut être obtenu avec la lingotière selon l'invention.

L'invention a encore pour objet un procédé de fabrication de lingots en métal dans lequel on verse un volume Vo de métal liquide dans une lingotière selon l'invention, on soumet la lingotière à un flux de fluide de refroidissement (typiquement de l'eau) et on extrait le lingot après refroidissement et solidification du métal.

Le métal est typiquement de l'aluminium, un alliage d'aluminium, du magnésium, un alliage de magnésium, du zinc ou un alliage de zinc.

L'invention permet d'obtenir des lingots exempts de bulles et de fissures provenant de la retassure du métal lors de son refroidissement.

Elle permet également d'éviter le blocage des lingots dans la lingotière, par contraction thermique. Le démoulage des lingots en est facilité, ce qui contribue également à accélérer les opérations de fabrication des lingots.

### Essais

Des essais comparatifs ont été réalisés avec des lingotières en métal similaires à celles représentées à la figure 2 (art antérieur) et à la figure 3 (invention). Le métal était de l'aluminium. Le volume de métal coulé était typiquement 23 et 28 kg.

Les temps de solidification étaient respectivement supérieurs à 350 s pour les lingotières de l'art antérieur et de l'ordre de 335 s pour les lingotières selon l'invention. En outre, les temps de solidification obtenus avec des lingotières de l'art antérieur étaient très dispersées (écart type supérieur à 30 s), alors qu'elles étaient peu dispersés avec les lingotières selon l'invention (écart type inférieure à 3 sec). Les lingots obtenus avec les lingotières selon l'invention étaient généralement exemptes de retassures et de fissures.

La surface intérieure totale des lingotières (y compris les parois latérales (2')) de l'art antérieur et selon l'invention était de 2300 cm² environ. La demanderesse estime que la valeur de la surface de contact résiduelle était de 5 % environ de la surface totale pour les lingotières de l'art antérieur et de 20 % environ de la surface totale avec les lingotières selon l'invention.

### Liste des repères numériques

- 1: Lingotière à métaux
- 2: Paroi
- 2': Parois latérales
- 2": Parois d'extrémité
- 3: Ouverture
- 4: Fond
- 5: Surface intérieure
- 6, 7, 8: Eléments de forme
- 9: Lames d'air
- 10: Métal liquide
- 11: Lingot
- 12: Surface libre du métal liquide
- 13: Eléments de manutention
- 14, 15: Eléments de forme
- 16: Bord extérieur de l'ouverture de la lingotière

## Revendications

1. Lingotière à métaux (1) destinée à la fabrication d'un lingot (11) par refroidissement et solidification d'une masse de métal liquide (10), comportant une paroi (2) et une ouverture (3), ladite paroi (2) définissant un fond (4) et une surface intérieure (5) dont une partie S, dite surface de refroidissement, est apte à évacuer tout ou partie de l'énergie thermique dégagée par la masse de métal (10) au cours de son refroidissement et de sa solidification, ladite paroi (2) comportant au moins un élément de forme (6, 7, 8) destiné à former au moins un élément de verrouillage, un élément d'empilement ou un élément de manutention sur le lingot (11), et **caractérisée en ce que** la surface de refroidissement S comprend au moins un élément de surface plan Si formant tout ou partie du fond (4) de la lingotière (1), **en ce qu'**il existe au moins un point C sur un plan Pi tangent à l'élément, ou à chaque élément, de surface Si tel que tous les segments de droite D reliant tout point R de la surface de refroidissement S au point C passent uniquement à l'intérieur de la lingotière (1), et **en ce que** l'aire totale de l'élément, ou des éléments, de surface Si est au moins égale à 10 % de la surface de refroidissement S.

2. Lingotière selon la revendication 1, **caractérisée en ce que** l'aire totale de l'élément, ou des éléments, de surface Si est au moins égale à 15 % de la surface de refroidissement S.

3. Lingotière selon la revendication 1, **caractérisée en ce que** l'aire totale de l'élément, ou des éléments, de surface Si est au moins égale à 20 % de la surface de refroidissement S.

4. Lingotière selon l'une quelconque des revendications 1 à 3, **caractérisée en ce que** chaque élément de surface Si est incliné d'un angle αᵢ par rapport au niveau normal N initial du métal liquide (10).

5. Lingotière selon la revendication 4, **caractérisée en ce que** l'angle αᵢ est inférieur à 30°, et de préférence inférieur à 20°.

6. Lingotière selon l'une quelconque des revendications 1 à 5, **caractérisée en ce qu'**elle comporte un nombre pair d'éléments de surface Si.

7. Lingotière selon la revendication 6, **caractérisée en ce qu'**elle comporte deux éléments de surface Si.

8. Lingotière selon la revendication 7, **caractérisée en ce que** les deux éléments de surface Si sont jointifs.

9. Lingotière selon l'une quelconque des revendications 1 à 8, **caractérisée en ce qu'**elle possède un axe principal A et un plan de symétrie B perpendiculaire à son axe principal A, et **en ce que** le point C se situe dans le plan de symétrie B.

10. Lingot (11) en métal comportant une surface moulée Sm et une surface brute Sb, comportant au moins un élément choisi parmi les éléments de verrouillage, les éléments d'empilement et les éléments de manutention, et **caractérisé en ce que** la surface moulée Sm comprend au moins un élément de surface plan Si, **en ce qu'**il existe au moins un point C sur un plan Pi tangent à l'élément, ou à chaque élément, de surface Si tel que tous les segments de droite D reliant tout point R de la surface moulée Sm au point C passent uniquement à l'intérieur du lingot (11), et **en ce que** l'aire totale de l'élément, ou des éléments, de surface Si est au moins égale à 10 % de la surface moulée Sm.

11. Lingot selon la revendication 10, **caractérisé en ce que** l'aire totale de l'élément, ou des éléments, de surface Si est au moins égale à 15 % de la surface moulée Sm.

12. Lingot selon la revendication 10, **caractérisé en ce que** l'aire totale de l'élément, ou des éléments, de surface Si est au moins égale à 20 % de la surface moulée Sm.

13. Lingot selon l'une quelconque des revendications 10 à 12, **caractérisé en ce que** chaque élément de surface Si est incliné d'un angle αᵢ par rapport à la surface brut Sb du lingot.

14. Lingot selon la revendication 13, **caractérisé en ce que** l'angle αᵢ est inférieur à 30°, et de préférence inférieur à 20°.

15. Lingot selon l'une quelconque des revendications 10 à 14, **caractérisé en ce qu'**il comporte un nombre pair d'éléments de surface Si.

16. Lingot selon la revendication 15, **caractérisé en ce qu'**il comporte deux éléments de surface Si.

17. Lingot selon la revendication 16, **caractérisé en ce que** les deux éléments de surface Si sont jointifs.

18. Lingot selon l'une quelconque des revendications 10 à 17, **caractérisé en ce qu'**il possède un axe principal A et un plan de symétrie B perpendiculaire à son axe principal A, et **en ce que** le point C se situe dans le plan de symétrie B.

19. Utilisation de la lingotière selon l'une quelconque des revendications 1 à 9 pour la fabrication de lingots en métal.

20. Utilisation selon la revendication 19, **caractérisée en ce que** le métal est un métal non ferreux.

21. Utilisation selon la revendication 20, **caractérisée en ce que** le métal non ferreux est choisi parmi l'aluminium, les alliages d'aluminium, le magnésium, les alliages de magnésium, le zinc et les alliages de zinc.

22. Procédé de fabrication de lingots en métal dans lequel on verse un volume Vo de métal liquide dans une lingotière selon l'une quelconque des revendications 1 à 9, on soumet la lingotière à un flux de fluide de refroidissement et on extrait le lingot après refroidissement et solidification du métal.

23. Procédé de fabrication selon la revendication 22, **caractérisée en ce que** le métal est un métal non ferreux.

24. Procédé de fabrication selon la revendication 23, **caractérisée en ce que** le métal non ferreux est choisi parmi l'aluminium, les alliages d'aluminium, le magnésium, les alliages de magnésium, le zinc et les alliages de zinc.

## Claims

1. Metal ingot mould (1) designed for manufacture of an ingot (11) by cooling and solidification of a mass of liquid metal (10), comprising a wall (2) and an opening (3), the said wall (2) defining a bottom (4) and an inside surface (5) of which a part S, called the cooling surface, can dissipate all or some of the heat energy released by the metal mass (10) during cooling and solidification, the said wall (2) comprising at least one shape element (6, 7, 8) that will form at least one interlocking element, one stacking element or one handling element on the ingot (11), and **characterised in that** the cooling surface S comprises at least one plane surface element Si forming all or part of the bottom (4) of the ingot mould (1), **in that** there is at least one point C on a plane Pi tangent to the, or to each, surface element Si such that all straight line segments D connecting any point R on the cooling surface S to point C pass only inside the ingot mould (1), and **in that** the total surface area of the surface element or elements Si is equal to at least 10% of the cooling surface area S.

2. Ingot mould according to claim 1, **characterised in that** the total surface area of the surface element or elements Si is equal to at least 15% of the cooling surface S.

3. Ingot mould according to claim 1, **characterised in that** the total surface area of the surface element or elements Si is equal to at least 20% of the cooling surface S.

4. Ingot mould according to any one of claims 1 to 3, **characterised in that** each surface element Si is inclined by an angle αᵢ from the initial normal level N of the liquid metal (10).

5. Ingot mould according to claim 4, **characterised in that** the angle αᵢ is less than 30° and preferably less than 20°.

6. Ingot mould according to any one of claims 1 to 5, **characterised in that** it includes an even number of surface elements Si.

7. Ingot mould according to claim 6, **characterised in that** it includes two surface elements Si.

8. Ingot mould according to claim 7, **characterised in that** the two surface elements Si are contiguous.

9. Ingot mould according to any one of claims 1 to 8, **characterised in that** it has a principal axis A and a plane of symmetry B perpendicular to its principal axis A, and **in that** the point C is located in the plane of symmetry B.

10. Metal ingot (11) comprising a moulded surface Sm and a rough surface Sb, comprising at least one element chosen from among interlocking elements, stacking elements and handling elements, and **characterised in that** the moulded surface Sm comprises at least one plane surface element Si, **in that** there is at least one point C on a plane Pi tangent to the surface element or to each surface element Si such that all straight line segments D connecting any point R on the moulded surface Sm to point C pass only inside the ingot (11), and **in that** the total surface area of the surface element or elements Si is equal to at least 10% of the moulded surface area Sm.

11. Ingot according to claim 10, **characterised in that** the total surface area of the surface element or elements Si is equal to at least 15% of the moulded surface Sm.

12. Ingot according to claim 10, **characterised in that** the total surface area of the surface element or elements Si is equal to at least 20% of the moulded surface Sm.

13. Ingot according to any one of claims 10 to 12, **characterised in that** each surface element Si is inclined by an angle αᵢ from the rough surface Sb of the ingot.

14. Ingot according to claim 13, **characterised in that** the angle αᵢ is less than 30° and preferably less than 20°.

15. Ingot according to any one of claims 10 to 14, **characterised in that** it includes an even number of surface elements Si.

16. Ingot according to claim 15, **characterised in that** it includes two surface elements Si.

17. Ingot according to claim 16, **characterised in that** the two surface elements Si are contiguous.

18. Ingot according to any one of claims 10 to 17, **characterised in that** it has a principal axis A and a plane of symmetry B perpendicular to its principal axis A, and **in that** the point C is located in the plane of symmetry B.

19. Use of the ingot mould according to any one of claims 1 to 9 for manufacturing metal ingots.

20. Use according to claim 19, **characterised in that** the metal is a non-ferrous metal.

21. Use according to claim 20, **characterised in that** the non-ferrous metal is chosen from among aluminium, aluminium alloys, magnesium, magnesium alloys, zinc or zinc alloys.

22. Method for manufacturing metal ingots in which a volume Vo of liquid metal is poured in an ingot mould according to any one of claims 1 to 9, the ingot mould is subjected to a flow of cooling fluid and the ingot is extracted after cooling and solidification of the metal.

23. Manufacturing method according to claim 22, **characterised in that** the metal is a non-ferrous metal.

24. Manufacturing method according to claim 23, **characterised in that** the non-ferrous metal is chosen from among aluminium, aluminium alloys, magnesium, magnesium alloys, zinc or zinc alloys.

## Patentansprüche

1. Metallkokille (1) zur Herstellung eines Blocks (11) durch Abkühlung und Erstarrung einer flüssigen Metallmasse (10) mit einer Wand (2) und einer Öffnung (3), welche Wand (2) einen Boden (4) und eine Innenfläche (5) definiert, von der ein Teil S, die sog. Kühlfläche, geeignet ist, die ganze oder einen Teil der von der Metallmasse (10) während ihrer Abkühlung und Erstarrung abgegebenen Wärmeenergie abzuführen, wobei die Wand (2) mindestens ein Formelement (6, 7, 8) aufweist, das dazu bestimmt ist, mindestens ein Verriegelungselement, Stapelelement oder Handhabungselement an den Block (11) anzuformen, **dadurch gekennzeichnet, dass** die Kühlfläche S mindestens ein ebenes Oberflächenelement Si aufweist, welches den ganzen oder einen Teil des Bodens (4) der Kokille (1) bildet, dass mindestens ein Punkt C auf einer tangentialen Ebene Pi zu dem oder jedem Oberflächenelement Si vorhanden ist, so dass alle jeden Punkt R der Kühlfläche S mit dem Punkt C verbindenden Geradenabschnitte D nur innerhalb der Kokille (1) verlaufen, und dass die Gesamtfläche des oder der Oberflächenelemente Si mindestens 10 % der Kühlfläche S entspricht.

2. Kokille nach Anspruch 1, **dadurch gekennzeichnet, dass** die Gesamtfläche des oder der Oberflächenelemente Si mindestens 15 % der Kühlfläche S entspricht.

3. Kokille nach Anspruch 1, **dadurch gekennzeichnet, dass** die Gesamtfläche des oder der Oberflächenelemente Si mindestens 20 % der Kühlfläche S entspricht.

4. Kokille nach irgendeinem der Ansprüche 1 bis 3, **dadurch gekennzeichnet, dass** jedes Oberflächenelement Si um einen Winkel αᵢ in Bezug auf die initiale Normalhöhe N des flüssigen Metalls (10) geneigt ist.

5. Kokille nach Anspruch 4, **dadurch gekennzeichnet, dass** der Winkel αᵢ kleiner als 30° und vorzugsweise kleiner als 20° ist.

6. Kokille nach irgendeinem der Ansprüche 1 bis 5, **dadurch gekennzeichnet, dass** sie eine gerade Zahl von Oberflächenelementen Si aufweist.

7. Kokille nach Anspruch 6, **dadurch gekennzeichnet, dass** sie zwei Oberflächenelemente Si aufweist.

8. Kokille nach Anspruch 7, **dadurch gekennzeichnet, dass** die beiden Oberflächenelemente Si aneinander grenzen.

9. Kokille nach irgendeinem der Ansprüche 1 bis 8, **dadurch gekennzeichnet, dass** sie eine Hauptachse A und eine Symmetrieebene B senkrecht zu ihrer Hauptachse A besitzt und dass der Punkt C in der Symmetrieebene B liegt.

10. Block (11) aus Metall mit einer Gussoberfläche Sm und einer Rohoberfläche Sb, mit mindestens einem Element gewählt unter den Verriegelungselementen, Stapelelementen und Handhabungselementen und **dadurch gekennzeichnet, dass** die Gussoberfläche Sm mindestens ein ebenes Oberflächenelement Si aufweist, dass mindestens ein Punkt C auf einer tangentialen Ebene Pi zu dem oder jedem Oberflächenelement Si vorhanden ist, so dass alle jeden Punkt R der Gussoberfläche Sm mit dem Punkt C verbindenden Strecken D nur innerhalb des Blocks (11) verlaufen, und dass die Gesamtfläche des oder der Oberflächenelemente Si mindestens 10 % der Gussoberfläche Sm entspricht.

11. Block nach Anspruch 10, **dadurch gekennzeichnet, dass** die Gesamtfläche des oder der Oberflächenelemente Si mindestens 15 % der Gussoberfläche Sm entspricht.

12. Block nach Anspruch 10, **dadurch gekennzeichnet, dass** die Gesamtfläche des oder der Oberflächenelemente Si mindestens 20 % der Gussoberfläche Sm entspricht.

13. Block nach irgendeinem der Ansprüche 10 bis 12, **dadurch gekennzeichnet, dass** jedes Oberflächenelement Si um einen Winkel αᵢ in Bezug auf die Rohoberfläche Sb des Blocks geneigt ist.

14. Block nach Anspruch 13, **dadurch gekennzeichnet, dass** der Winkel αᵢ kleiner als 30° und vorzugsweise kleiner als 20° ist.

15. Block nach irgendeinem der Ansprüche 10 bis 14, **dadurch gekennzeichnet, dass** er eine gerade Zahl von Oberflächenelementen Si aufweist.

16. Block nach Anspruch 15, **dadurch gekennzeichnet, dass** er zwei Oberflächenelemente Si aufweist.

17. Block nach Anspruch 16, **dadurch gekennzeichnet, dass** die beiden Oberflächenelemente Si aneinander grenzen.

18. Block nach irgendeinem der Ansprüche 10 bis 17, **dadurch gekennzeichnet, dass** er eine Hauptachse A und eine Symmetrieebene B senkrecht zu seiner Hauptachse A besitzt und dass der Punkt C in der Symmetrieebene B liegt.

19. Verwendung der Kokille nach irgendeinem der Ansprüche 1 bis 9 für die Herstellung von Blöcken aus Metall.

20. Verwendung nach Anspruch 19, **dadurch gekennzeichnet, dass** das Metall ein Nichteisenmetall ist.

21. Verwendung nach Anspruch 20, **dadurch gekennzeichnet, dass** das Nichteisenmetall unter Aluminium, Aluminiumlegierungen, Magnesium, Magnesiumlegierungen, Zink und Zinklegierungen gewählt ist.

22. Verfahren zur Herstellung von Blöcken aus Metall, bei dem ein Volumen Vo von flüssigem Metall in eine Kokille nach irgendeinem der Ansprüche 1 bis 9 gegossen wird, die Kokille einem Kühlmittelfluss aussetzt wird und der Block nach Abkühlung und Erstarrung des Metalls herausgenommen wird.

23. Herstellungsverfahren nach Anspruch 22, **dadurch gekennzeichnet, dass** das Metall ein Nichteisenmetall ist.

24. Herstellungsverfahren nach Anspruch 23, **dadurch gekennzeichnet, dass** das Nichteisenmetall unter Aluminium, Aluminiumlegierungen, Magnesium, Magnesiumlegierungen, Zink und Zinklegierungen gewählt wird.
